# EUROPÄISCHE PATENTSCHRIFT

(11) **EP 1 243 707 B1**
(45) Veröffentlichungstag und Bekanntmachung des Hinweises auf die Patenterteilung: **16.03.2005**
(21) Anmeldenummer: 02001781.0
(22) Anmeldetag: 25.01.2002
(51) Int. Cl.: E03C 1/04, B05B 1/18

(54) **Handbrause**
Hand shower
Douche à main

(30) Priorität: 21.03.2001 DE 10113922
(43) Veröffentlichungstag der Anmeldung: 25.09.2002
(73) Patentinhaber: Kludi GmbH & Co. KG, 58706 Menden (DE)
(72) Erfinder: Litzinger, Anton, 58640 Iserlohn (DE); Schlüter, Siggi, 58708 Menden (DE)
(74) Vertreter: COHAUSZ DAWIDOWICZ HANNIG & PARTNER

(56) Entgegenhaltungen:
- DE-A- 2 901 013
- DE-A- 3 044 310
- DE-A- 19 859 315
- GB-A- 2 279 031
- US-A- 5 730 361

## Beschreibung

Die Erfindung betrifft eine Handbrause mit einem Wasserstrahldüsen aufweisenden rohrförmigen Brausekopf, in dessen zylindrischen Außenmantel die Wasserstrahldüsen münden, wobei er Außenmantel zu einem größeren Bereich von einem Außenrohr aus unflexiblem Material gebildet ist, das eine fensterförmige Längsausnehmung) aufweist, die von einem die Wasserstrahldüsen aufweisenden Brauseboden ausgefüllt ist und der Brauseboden von einem Rohrabschnitt aus Weichkunststoff oder Gummi gebildet ist und der Rohrabschnitt koaxial innerhalb des Außenrohrs liegt.

Es sind die verschiedensten Handbrausen bekannt, deren Brausekopf Wasserstrahldüsen aufweist. Der Brausekopf besteht aus mehreren kompliziert geformten Teilen und bedarf einer aufwendigen Montage.

Aus der GB 2 279 031, die als nächster Stand der Technik angesehen wird, und der DE 198 59 315 ist es bekannt, im rohrförmigen Außenmantel einer Brause ein Fenster anzuordnen, in das ein Rohrsektor eingesetzt ist, der das Fenster ausfüllt. Herstellung und Montage der Teile sind hierbei arbeits- und zeitaufwendig.

Ferner ist es aus der DE 30 44 310 bekannt, eine Wandbrause mit einem Rohrkörper zu versehen, in dem Öffnungen eingebracht sind, durch die Schlauchstücke als Düsen hindurchgesteckt sind. Um den Rohrkörper ist ein weiteres Rohr mit Öffnungen gesetzt, in denen die Schlauchstücke auch einliegen, um durch ein Verstellen des weiteren Rohres die Schlauchstücke bzw. Düsen in ihrer Richtung verstellen zu können.

Aufgabe der Erfindung ist es, eine Handbrause zu schaffen, die bei einfacher Konstruktion und leichter Montage wenig Teile aufweist und eine hohe Dichtigkeit besitzt.

Diese Aufgabe wird erfindungsgemäß dadurch gelöst, dass der Außenmantel zu einem größeren Bereich von einem Außenrohr aus unflexiblem Material gebildet ist, das eine fensterförmige Längsausnehmung aufweist, die von dem die Wasserstrahldüsen aufweisenden Brauseboden ausgefüllt ist und der Brauseboden von einem Rohrabschnitt aus Weichkunststoff oder Gummi gebildet ist und der Rohrabschnitt koaxial innerhalb des Außenrohrs liegt.

Damit bildet ein innerer Rohrabschnitt mit einer Verdickung den Brauseboden und übernimmt als integriertes Bauteil die Wasserführung und die Abdichtung. Hierbei ist der verdickte Brauseboden genügend kräftig, um sein Durchbiegen durch den Wasserdruck weitgehend zu verhindern. Die einfache Konstruktion benötigt wenig Teile und ist leicht zu montieren. Auch besteht eine hohe Dichtigkeit und das Äußere der Handbrause insbesondere des Brausekopfes ist besonders formschön.

Besonders vorteilhaft ist hierbei, wenn der Brauseboden mit einem verdickten Wandbereich als Brauseboden in der fensterförmigen Längsausnehmung des Außenrohrs einliegt. Auch kann die Außenfläche des gewölbten Brausebodens, in der die Wasserstrahldüsen münden, teilzylinderförmig sein.

Eine besonders lange Führung des Wassers innerhalb der Wasserstrahldüsen und damit gut geformte Wasserstrahlen werden dann erreicht, wenn die Wasserstrahldüsen vom Material des Brausebodens gebildet sind und dass die äußeren Endabschnitte der Wasserstrahldüsen von Aufwölbungen des Brausebodens gebildet sind, die über die Außenfläche des Brausebodens vorstehen. Hierbei ist es auch möglich, dass durch Walken des Brausebodens von Hand Kalkablagerungen innerhalb der Düsen entfernt werden.

Vorzugsweise wird vorgeschlagen, dass in den beiden Längsrändern der fensterförmigen Längsausnehmung jeweils mindestens ein Vor- und/oder Rücksprung ist, der an einem entsprechend geformten Rück- und/oder Vorsprung in dem Seitenrand des Brausebodens formschlüssig anliegt. Hierdurch wird zum einen ein sicherer Halt des Brausebodens im Brausekopf geschaffen und eine Durchbiegung des Brausebodens aufgrund des Wasserdrucks verhindert.

Besonders vorteilhaft ist es, wenn die Flächen der beiden Längsränder der fensterförmigen Längsausnehmung zueinander parallel sind. Auch ist von Vorteil, wenn die Achsen einer Reihe von Wasserstrahldüsen, die in einer Ebene liegen, zu der die Rohrachse lotrecht ist, in einem Punkt sich schneiden, der außerhalb des Außenrohrs liegt.

Eine besonders handliche und formschöne Handbrause wird gebildet, wenn an dem Außenrohr des Brausekopfes ein rohrförmiger Handgriff befestigt insbesondere angeformt ist, der den selben Durchmesser wie der des Brausekopfes aufweist. Hierbei kann die Achse des Handgriffs mit der Achse des Brausekopfes einen stumpfen Winkel von 120 bis 175 Grad bilden.

Vorzugsweise wird vorgeschlagen, dass das Außenrohr am äußeren Ende durch eine Kappe verschlossen ist. Hierbei kann die Kappe durch einen axialen Stift gehalten sein, dessen anderes Ende an einem wasserführenden Innenrohr des Handgriffs fest ist.

Ein Ausführungsbeispiel der Erfindung ist in den Zeichnungen dargestellt und wird im folgenden näher beschrieben. Es zeigen
- Fig. 1: eine isometrische Ansicht der Handbrause,
- Fig. 2: einen Querschnitt durch den Brausekopf und
- Fig. 3: einen Längsschnitt durch die Handbrause.

Die Handbrause weist einen Brausekopf 1 auf, an dessen unterem Ende ein Handgriff 2 befestigt ist. Der Brausekopf 1 besitzt ein Außenrohr 3 mit einer fensterförmigen rechteckigen Längsausnehmung 3a, die sich über fast die gesamte Länge des rohrförmigen Brausekopfes 1 erstreckt, wobei deren Längsrichtung parallel zur Achse des Außenrohrs 3 ist. Hierbei besteht das Außenrohr vorzugsweise aus einem starren bzw. nicht weichem/flexiblen Kunststoff.

Innerhalb des Außenrohrs 3 liegt ein Rohrabschnitt 4 aus weichem flexiblen Kunststoff koaxial ein, wobei die Wand des Rohrabschnitts 4 einen verdickten Bereich aufweist, der die Längsausnehmung 4 ausfüllt und den Außenmantel 5 des Rohres 3 schließt, um den gewölbten Brauseboden 6 zu bilden. Der Brauseboden 6 besteht somit aus dem selben Weichkunststoff wie der Rohrabschnitt 4, wobei die Dicke der Wand des Rohrabschnitts 4 im Bereich des Brausebodens zwei- bis dreimal größer ist als im übrigen Bereich.

Die beiden zueinander parallelen Längsränder 7 der Längsausnehmung 3a weisen Vorsprünge 8 auf, die formschlüssig in Rücksprünge 9 der Seitenwände 10 des Brausebodens eingreifen, so dass der Brauseboden 6 und der Rohrabschnitt 4 sicher im Außenmantel 5 gehalten sind.

Im Brauseboden 6 sind Wasserstrahldüsen 11 in Reihen parallel zur Längsachse des Brausekopfes angeordnet, so dass das im Inneren des Rohrabschnitts 4 geführte Wasser aus diesen Düsen nach außen austreten kann. Hierbei stehen die Achsen einer Reihe von Wasserstrahldüsen, die in einer Ebene liegen, die rechtwinklig zur Rohrachse ist, zueinander schräg und schneiden sich in einem Punkt, der außerhalb des Außenrohrs 3 liegt. Die Wasserstrahldüsen 11 sind vom Material des Brausebodens 6 gebildet. Die äußeren Endabschnitte der Wasserstrahldüsen 11 sind von Aufwölbungen des Brausebodens 6 gebildet, die über die Außenfläche des Brausebodens 6 vorstehen.

An der Unterseite des Außenrohrs 3 ist ein Außenrohr 12 des Handgriffs aus hartem Kunststoff angeformt, wobei die Achsen beider Außenrohre 3, 12 miteinander einen stumpfen Winkel von 120 bis 175 Grad insbesondere von 160 Grad bilden. Hierbei sind die Außen- und Innendurchmesser beider Außenrohre gleich groß.

Im Außenrohr 12 liegt ein wasserführendes Innenrohr 13 koaxial ein, an dessen unterem Ende ein Brauseschlauch anschließbar ist. Das obere Ende des Innenrohrs 13 ist durch einen Boden 14 verschlossen, der eine Wasser zum Brausekopf durchlassende Bohrung 17 aufweist.

Das obere Ende des Außenrohrs 3 und des Rohrabschnitts 4 ist durch eine runde Kappe 15 verschlossen, die in den Rohrabschnitt 4 hineinreicht. Kappe 15 und Boden 14 sind durch einen Stift 16 miteinander verbunden, der den Rohrabschnitt 4 koaxial durchläuft.

Der Handgriff 2 kann die unterschiedlichsten Formen aufweisen und am Brausekopf 1 bzw. am Außenrohr 3 auch angeschraubt sein.

## Patentansprüche

1. Handbrause mit einem Wasserstrahldüsen (11) aufweisenden rohrförmigen Brausekopf (1), in dessen zylindrischen Außenmantel (5) die Wasserstrahldüsen münden, wobei der Außenmantel (5) zu einem größeren Bereich von einem Außenrohr (3) aus unflexiblem Material gebildet ist, das eine fensterförmige Längsausnehmung (3a) aufweist, die von einem die Wasserstrahldüsen (11) aufweisenden Brauseboden (6) ausgefüllt ist, wobei der Brauseboden (6) von einem Rohrabschnitt (4) aus Weichkunststoff oder Gummi gebildet ist und der Rohrabschnitt koaxial innerhalb des Außenrohrs (3) liegt.

2. Handbrause nach Anspruch 1, **dadurch gekennzeichnet, dass** der Rohrabschnitt mit einem verdickten Wandbereich als Brauseboden (6) in der fensterförmigen Längsausnehmung (3a) des Außenrohrs (3) einliegt.

3. Handbrause nach Anspruch 1 oder 2, **dadurch gekennzeichnet, dass** die Außenfläche des gewölbten Brausebodens (6), in der die Wasserstrahldüsen (11) münden, teilzylinderförmig ist.

4. Handbrause nach einem der vorherigen Ansprüche, **dadurch gekennzeichnet, dass** die Wasserstrahldüsen (11) vom Material des Brausebodens (6) gebildet sind und dass die äußeren Endabschnitte der Wasserstrahldüsen (11) von Aufwölbungen des Brausebodens (6) gebildet sind, die über die Außenfläche des Brausebodens (6) vorstehen.

5. Handbrause nach einem der vorherigen Ansprüche, **dadurch gekennzeichnet, dass** in den beiden Längsrändern (7) der fensterförmigen Längsausnehmung (3a) jeweils mindestens ein Vor- und/oder Rücksprung (8) ist, der an einem entsprechend geformten Rück- und/oder Vorsprung (9) in dem Seitenrand des Brausebodens (6) formschlüssig anliegt.

6. Handbrause nach einem der vorherigen Ansprüche, **dadurch gekennzeichnet, dass** die Flächen der beiden Längsränder (7) der fensterförmigen Längsausnehmung (3a) zueinander parallel sind.

7. Handbrause nach einem der vorherigen Ansprüche, **dadurch gekennzeichnet, dass** die Achsen einer Reihe von Wasserstrahldüsen (11), die in einer Ebene liegen, zu der die Rohrachse lotrecht ist, in einem Punkt sich schneiden, der außerhalb des Außenrohrs (3) liegt.

8. Handbrause nach einem der vorherigen Ansprüche, **dadurch gekennzeichnet, dass** an dem Außenrohr (3) des Brausekopfes (1) ein rohrförmiger Handgriff (2) befestigt insbesondere angeformt ist, der den selben Durchmesser wie der des Brausekopfes (1) aufweist.

9. Handbrause nach Anspruch 8, **dadurch gekennzeichnet, dass** die Achse des Handgriffs (2) mit der Achse des Brausekopfes (1) einen stumpfen Winkel von 120 bis 175 Grad bildet.

10. Handbrause nach einem der vorherigen Ansprüche, **dadurch gekennzeichnet, dass** das Außenrohr (3) am äußeren Ende durch eine Kappe (15) verschlossen ist.

11. Handbrause nach Anspruch 10, **dadurch gekennzeichnet, dass** die Kappe (15) durch einen axialen Stift (16) gehalten ist, dessen anderes Ende an einem wasserführenden Innenrohr (13) des Handgriffs (2) fest ist.

## Claims

1. Hand shower with a tubular shower head (1) having water spray nozzles (11) discharging through its cylindrical outer casing (5), a relatively large region of the outer casing (5) being formed by an outer tube (3) made of rigid material which has a window-like longitudinal opening (3a) entirely occupied by a spray base (6), the spray base (6) being formed by a tube piece (4) made of plasticized plastic material or rubber, and the tube piece lying coaxially inside the outer tube (3).

2. Hand shower according to Claim 1, **characterized in that** a thickened region of the wall of the tube piece lies inside the window-like longitudinal opening (3a) of the outer tube (3) as the spray base (6).

3. Hand shower according to Claim 1 or Claim 2, **characterized in that** the outer surface of the convex spray base (6) through which the water spray nozzles (11) discharge is shaped as part of a cylinder.

4. Hand shower according to any of the preceding daims, **characterized in that** the water spray nozzles (11) are formed from the material of the spray base (6) and **in that** the outer end portions of the water spray nozzles (11) are formed by humps on the spray base (6) which stand out from the outer surface of the spray base (6).

5. Hand shower according to any of the preceding claims, **characterized in that** in each of the two longitudinal edges (7) of the window-like longitudinal opening (3a) there is at least one projection and/or recess (8) which bears in a form-fitting manner against a correspondingly formed recess and/or projection (9) in the lateral edge of the spray base (6).

6. Hand shower according to any of the preceding claims, **characterized in that** the faces of the two longitudinal edges (7) of the window-like longitudinal opening (3a) are parallel with each other.

7. Hand shower according to any of the preceding claims, **characterized in that** the axes of a row of water spray nozzles (11) lying in a plane to which the tube axis is perpendicular intersect at a point which lies outside the outer tube (3).

8. Hand shower according to any of the preceding claims, **characterized in that** a tubular handle (2) which has the same diameter as the shower head (1) is attached to, and in particular moulded on to, the outer tube (3) of the shower head (1).

9. Hand shower according to Claim 8, **characterized in that** the axis of the handle (2) makes an obtuse angle of 120 to 175 degrees with the axis of the shower head (1 ).

10. Hand shower according to any of the preceding claims, **characterized in that** the outer tube (3) is closed with a cap (15) at the outer end.

11. Hand shower according to Claim 10, **characterized in that** the cap (15) is retained by an axial pin (16) the other end of which is fixed to a water-conducting inner tube (13) of the handle (2).

## Revendications

1. Douche à main comprenant une tête de douche tubulaire (1), qui présente des injecteurs d'eau (11) et dans l'enveloppe extérieure cylindrique (5) de laquelle débouchent les injecteurs, l'enveloppe extérieure (5) étant formée en une zone relativement importante par un tube extérieur (3) en matériau non flexible qui présente un creux longitudinal (3a) en forme de fenêtre, rempli par un fond de douche (6) présentant les injecteurs d'eau (11), le fond de douche (6) étant formé par une section tubulaire (4) en matière plastique souple ou en caoutchouc et la section tubulaire se situant coaxialement à l'intérieur du tube extérieur (3).

2. Douche à main suivant la revendication 1, **caractérisée en ce que** la section tubulaire pénètre par une épaisseur de paroi épaissie, en tant que fond de douche (6), dans le creux longitudinal (3a) en forme de fenêtre du tube extérieur (3).

3. Douche à main suivant l'une des revendications 1 et 2, **caractérisée en ce que** la surface extérieure du fond de douche cintré (6), dans laquelle débouchent les injecteurs d'eau (11), est en forme de cylindre partiel.

4. Douche à main suivant l'une des revendications précédentes, **caractérisée en ce que** les injecteurs d'eau (11) sont formés par le matériau du fond de douche (6) et que les sections extrêmes extérieures des injecteurs (11) sont formées par des bombements du fond de douche (6), qui dépassent de la surface extérieure du fond (6).

5. Douche à main suivant l'une des revendications précédentes, **caractérisée en ce qu'**au moins une saillie et/ou un renfoncement (8) est prévu dans chacun des deux bords longitudinaux (7) du creux longitudinal (3a) en forme de fenêtre, laquelle saillie et/ou renfoncement s'applique par coopération de forme sur un renfoncement et/ou saillie (9) formé en conséquence dans la paroi latérale du fond de douche (6).

6. Douche à main suivant l'une des revendications précédentes, **caractérisée en ce que** les surfaces des deux bords longitudinaux (7) du creux longitudinal (3a) en forme de fenêtre sont parallèles entre eux.

7. Douche à main suivant l'une des revendications précédentes, **caractérisée en ce que** les axes d'une rangée d'injecteurs d'eau (11), situés dans un plan perpendiculaire à l'axe du tube, se coupent en un point situé à l'extérieur du tube extérieur (3).

8. Douche à main suivant l'une des revendications précédentes, **caractérisée en ce qu'**une poignée tubulaire (2) est fixée, en particulier conformée, sur le tube extérieur (3) de la tête de douche (1), laquelle poignée présente le même diamètre que la tête de douche (1).

9. Douche à main suivant la revendication 8, **caractérisée en ce que** l'axe de la poignée (2) forme avec l'axe de la tête de douche (1) un angle obtus de 120 à 175°.

10. Douche à main suivant l'une des revendications précédentes, **caractérisée en ce que** le tube extérieur (3) est fermé sur l'extrémité extérieure par un capuchon (15).

11. Douche à main suivant la revendication 10, **caractérisée en ce que** le capuchon (15) est maintenu par une goupille axiale (16), dont l'autre extrémité est fixée sur un tube intérieur (13) de passage d'eau de la poignée (2).
